# EUROPÄISCHE PATENTSCHRIFT

(11) **EP 1 375 755 B1**
(45) Veröffentlichungstag und Bekanntmachung des Hinweises auf die Patenterteilung: **27.04.2005**
(21) Anmeldenummer: 02012068.9
(22) Anmeldetag: 31.05.2002
(51) Int. Cl.: E02D 29/14

(54) **Verfahren und Vorrichtung zum Abtrennen eines eingebauten Schachtrahmens**
Method of removing the frame of a covered manhole and device therefor
Appareil et procédé de enlever des cadres de obturation de regard de chausseé

(43) Veröffentlichungstag der Anmeldung: 02.01.2004
(73) Patentinhaber: M. Nettek International, Inc., Technology, Development & Marketing, Gordonsville, VA 22942 (US)
(72) Erfinder: Nettek, Manfred, 9871 Seeboden (AT)
(74) Vertreter: Schubert, Siegmar

(56) Entgegenhaltungen:
- EP-A- 0 796 950
- DE-A- 19 840 267
- DE-U- 20 022 889
- US-A- 6 161 985

## Beschreibung

Die Erfindung betrifft ein Verfahren zum Abtrennen eines eingebauten Schachtrahmens.

Ein weiterer Aspekt der Erfindung betrifft eine entsprechende Vorrichtung zum Abtrennen eines eingebauten Schachtrahmens.

Um Schachtrahmen von Schachtabdeckungen z.B. im Fall von Beschädigungen auszuwechseln, wird nach dem Stand der Technik mit vorzugsweise druckluftbetriebenen Werkzeugen eine Straßenasphaltdecke bzw. Betondecke, in die der Schachtrahmen eingelassen ist, so weit aufgebrochen, daß der Schachtrahmen mit den Werkzeugen frei zugänglich ist. Nach Lösen des Schachtrahmens aus seinem Verbund mit der Straßenasphaltdecke bzw. Betondecke und Abtrennen von einem Schachtkonus oder Mauerwerk kann der Schachtrahmen oft stückweise manuell ausgehoben werden. Bei dem Abtrennen kann der Schachtkonus durch Schremmen leicht beschädigt werden, wodurch dessen Tragfähigkeit beeinträchtigt wird. Für einen qualitativ hochwertigen Wiederaufbau muß die Aufbruchstelle bis zum Schachtkonus freigelegt werden, wonach dieser von der Konusoberkante ausgehend neu aufgebaut werden kann. Hieraus ergeben sich in nachteiliger Weise eine große Reparaturfläche und ein erheblicher Arbeitsaufwand.

Ein gattungsgemäßes Verfahren zum Abtrennen eines in eine Straßendecke eingebauten Schachtrahmens mittels eines konzentrischen Schrittes lehrt z. B. US-A-6 161 985.

Der vorliegenden Erfindung liegt daher die Aufgabe zugrunde, ein Verfahren und eine zu dessen Durchführung besonders geeignete Vorrichtung zum Abtrennen eines eingebauten Schachtrahmens zu schaffen, nach dem bzw. mit der der Schachtrahmen ohne größere Freilegung des Schachtrahmens und Schachtkonus und ohne Beschädigungsgefahr des an dem Schachtrahmen angrenzenden Abschnitts des Schachtkonus schnell und rationell abgetrennt werden kann. Das Verfahren und die Vorrichtung sollen sich für eine weitgehende Automatisierung eignen.

Diese Aufgabe wird nach dem erfindungsgemäßen Verfahren mit den in Anspruch 1 angegebenen Merkmalen gelöst.

Durch den mit dem umlaufenden, rotierenden Schneideblatt erzielten horizontalen exzentrisch geführten Schnitt in dem Schachtrahmen von dessen Innenseite mit zunehmender Schnittiefe bis zur Außenseite der Schachtrahmen-Konuswand wird eine Abtrennung dieses Schachtrahmenteils ohne äußere Freilegung des Schachtkonus in kurzer Zeit erzielt. Durch die glatte Abtrennung ist keine Beschädigung des verbleibenden Schachtkonus zu befürchten, so daß der Wiederaufbau erleichtert ist. Da der Schachtrahmen nicht zerkleinert wird, kann er anschließend einstückig maschinell herausgehoben werden, nachdem er außen aus dem Verbund mit der Asphalt-/Betondecke gelöst wurde. Das Lösen aus der Asphalt-/Betondecke und tieferen Schichten erfolgt besonders zweckmäßig durch konzentrisches Ausbohren außen um den Schachtrahmen bis zu der Tiefe des horizontalen Schnitts und gegebenenfalls geringfügig darüber hinaus. Damit werden auch bei diesem Arbeitsvorgang unkontrollierte Aus- und Einstellungen der Asphaltdecke vermieden. Ein Auswechseln des Schachtrahmens ist so ohne wesentliche Vorbereitung oder Nachbereitung einer Baustelle in der Umgebung des Schachtrahmens möglich. Ein reparierter Rahmen kann für den Straßenverkehr sofort freigegeben werden.

Im einzelnen wird gemäß Anspruch 2 der horizontale Schnitt in dem Schachtrahmen in mehreren aufeinanderfolgenden Umläufen des Schneideblatts gleich Teilschnitten zunehmender Schnittiefe bis zu der Außenseite des Schachtrahmens durchgeführt. Dabei verläuft in der Regel jeder Teilschnitt einer einstellbaren Schnittiefe zweckmäßig im wesentlichen über einen Umlauf im zylindrischen Inneren des Schachtrahmens.

Eine zur Durchführung des obigen Abtrennverfahrens besondere geeignete Vorrichtung ist in Anspruch 3 angegeben.

Dieses Gerät kann so kompakt ausgebildet werden, daß es durch einen Ladekran eines Lastkraftwagens leicht an die Einsatzstelle über einem Schachtrahmen abgesetzt werden kann. Die Vorrichtung zum Abtrennen nimmt dabei wenig Straßenraum in Anspruch. - Wenn das Schneideblatt in bevorzugter Weise gemäß Anspruch 9 durch einen hydraulischen Antriebsmotor betrieben, d.h. in Rotation versetzt wird, kann hierzu eine Hydraulik des Lastkraftwagens angeschlossen werden, die sonst auch zur Betätigung des Ladekranes dient. - Mehr im einzelnen wird die Abtrennvorrichtung mit ihrer Halterung über dem Schachtrahmen auf der Straßenasphalt-/Betondecke aufgesetzt, und zwar so, daß der Schachtrahmen konzentrisch innerhalb der vorzugsweise runden Halterung liegt. Anschließend wird die Halterung mit ihren Fixierelementen an dem Schachtrahmen fixiert, wobei eine weitere Zentrierung erfolgen kann. Anschließend wird das Schneideblatt in den Schachtrahmen bis zur beabsichtigten Trennstelle von dem Schachtkonus oder Mauerwerk abgesenkt. Daran anschließend wird das Schneideblatt bezüglich des Drehkranzes, der auf der Halterung drehbar gelagert ist, exzentrisch eingestellt, wonach sich das Schneideblatt innen an den Schachtkonus oder das Mauerwerk drückt. Sodann wird das Schneideblatt bevorzugt unter Spülwasserzufuhr in Rotation versetzt, wonach das Schneideblatt über den Drehkranz, insbesondere über ein einfaches manuelles Führungsgestänge, siehe Anspruch 6, entlang der zylindrischen Innenwand des Schachtkonus bzw. des Mauerwerks umlaufend gedreht wird, wobei sich das Schneideblatt in den Schachtkonus oder das Mauerwerk einschneidet. Die Umläufe des Schneideblatts an der Innenwand werden unter Nachstellung der Exzentrizität des Schneideblatts so lange wiederholt, bis die Schachtrahmen-Konuswand vollständig bis zur Außenkante horizontal durchgetrennt ist. Es erfolgen also mehrere Umläufe des Schneideblatts mit zunehmender Schnittiefe nach außen. Mit dieser Vorrichtung zum Abtrennen des Schachtrahmens können die obigen Funktionen zuverlässig durchgeführt werden. Sie zeichnet sich durch Einfachheit und Robustheit aus und ist insbesondere zur Einstellung des Schneideblatts automatisierbar.

Da die Vorrichtung zum Abtrennen mit dem Schneideblatt an der Innenwand des Schachtkonus oder Mauerwerkes ansetzt, ist hierfür kein äußeres Freilegen des Schachtrahmens, des Schachtkonus oder Mauerwerkes erforderlich.

Ein anschließendes äußeres Freilegen des Schachtrahmens kann auf ein Minimum reduziert sein, das ausreicht, damit der horizontal einstückig abgetrennte Schachtrahmen bzw. das Bohrgut mit einer Hebeeinrichtung aus dem Schacht herausgehoben werden kann. Somit ist die erforderliche Freilegung in der Tiefe nur bis wenigstens zu der horizontalen Schnittstelle erforderlich. Zu diesem reduzierten Freilegen kann ein hydraulisches Bohrgerät dienen, welches zweckmäßig geeignet ist, konzentrisch zu dem Schachtrahmen auf dessen Außenseite einen umlaufenden freien Zwischenraum zu bohren.

Hervorzuheben ist auch, daß die Abtrennvorrichtung durch das horizontale Schneiden oder Durchtrennen des Schachtkonus oder Mauerwerks die unter der Trennstelle liegenden Bereiche des Schachtkonus oder Mauerwerks nicht beschädigt. Ausbesserungs- bzw. Aufbauarbeiten der Konusoberkante können deswegen entfallen.

In konstruktiv unkomplizierter Weise ist die Abtrennvorrichtung gemäß Anspruch 4 mit den Merkmalen ausgebildet, daß das Schneideblatt in einem vertikalen Distanzrohr drehbar gelagert ist, daß ein Schwenkarm mit einem ersten Abschnitt und einem von diesem entfernten zweiten Abschnitt vorgesehen ist, daß das Distanzrohr an einem ersten Abschnitt des Schwenkarms vertikal einstellbar ist und daß der zweite Abschnitt des Schwenkarms an dem Drehkranz zur Einstellung der Exzentrizität des Schneideplatzes schwenkbar gelagert ist. Das Distanzrohr ist dabei zweckmäßig mit einer Arretiereinrichtung für die Höhen- bzw. Tiefeneinstellung des Schneideblatts ausgerüstet. Mittels des Schwenkarms wird durch Schwenkung des Schwenkarms um seine Lagerstelle an dem Drehkranz die Exzentrizität des Distanzrohrs und damit des Schneideblatts eingestellt, so daß das Schneideblatt an die Innenwand des Schachtkonus oder Mauerwerkes des Schachts unter Druck aufliegt.

Zur Einstellung dieser Exzentrizität ist gemäß Anspruch 5 eine einfache und robuste Gewindestange vorgesehen, die einerseits an dem zweiten Abschnitt des Schwenkarms angreift und andererseits mit einem Ende auf dem Drehkranz schwenkbar gelagert ist. Die Gewindestange kann einfach durch Drehung verstellt werden, um den Schwenkarm und mit diesem das Distanzrohr und das Schneideblatt exzentrisch zu verstellen. Während des Absenkens des Schneideblatts, d.h. während dessen Höhenverstellung, ist dieses annähernd konzentrisch in dem Schachtrahmen ausgerichtet. Dann wird in Arbeitstiefe des Schneideblatts dieses exzentrisch an die Innenwand des Schachtkonus oder Mauerwerks herangeführt.

Statt dessen ist auch eine hydraulische Verstellung des Schwenkarms denkbar, die weiter automatisiert werden kann.

Zur feinfühligen, jedoch auch kräftigen umlaufenden Führung des Schneideblatts für den horizontalen Abtrennvorgang ist in unkomplizierter Weise an dem Drehkranz ein manuelles Führungsgestänge angebracht. Dieses kann beispielsweise einfach annähernd umgekehrt U-förmig mit Abkröpfung zur Bildung eines Hebelarms ausgebildet werden, über den manuell ein Drehmoment auf den Drehkranz ausgeübt werden kann.

Gemäß Anspruch 7 kann der Drehkranz mittels wenigstens einer Sperrklinke, die an der Halterung gelagert ist, in einer Drehrichtung bzw. Umlaufrichtung gesperrt werden. Damit kann auch ein hohes Drehmoment, welches durch das Schneideblatt beim Schneiden auf den Drehkranz ausgeübt wird, sicher aufgenommen werden.

Zur zügigen Durchführung des horizontalen Schnitts mit zunehmender Schnittiefe ist die Rotationsrichtung des Schneideblatts beispielsweise durch ein hydraulisches Steuergerät umschaltbar.

Die Halterung, welche den Drehkranz trägt, umfaßt nach Anspruch 8 in unkomplizierter Weise einen Ring, der mit Fixierschrauben in dem Schachtrahmen fixierbar ist und auf dem der Drehkranz konzentrisch drehbar gelagert ist.

Die Erfindung wird im folgenden anhand eines Ausführungsbeispieles der Abtrennvorrichtung mit sieben Figuren erläutert. Es zeigen:
- Figur 1: die Abtrennvorrichtung in einer ersten Position in einer Seitenansicht mit im Schnitt dargestelltem Schachtrahmen,
- Figur 2: einen Schnitt durch das Schneidgerät in der Schnittebene A-A in Figur 1,
- Figur 3: eine Seitenansicht auf das Schneidgerät in einer zweiten Position,
- Figur 4: eine Seitenansicht auf eine Einzelheit der Abtrennvorrichtung, nämlich auf das Schneideblatt verbunden mit einem hydraulischen Antriebsmotor und gelagert in einem Distanzrohr,
- Figur 5: eine Draufsicht auf die Einzelheit gemäß Figur 4,
- Figur 6: eine Seitenansicht auf eine weitere Einzelheit der Abtrennvorrichtung, nämlich den Schwenkarm mit dem mit ihm verbundenen Elementen und
- Figur 7: eine Draufsicht auf die weitere Einzelheit gemäß Figur 6, beide als Ausschnitt.

In den Figuren 1 bis 3 ist mit 1 ein Ring einer Halterung bezeichnet, in dem ein Drehkranz 2 konzentrisch drehbar gelagert ist. Gleichmäßig in Umfangsrichtung des Rings 1 beabstandet sind an diesem vier Fixierelemente in Form von Fixierschrauben 3 bis 6 angebracht, die zur Fixierung des Rings 1 in einem Schachtrahmen 7 dienen. - Die Fixierelemente 4 und 5 sind zur einfacheren Darstellung in den Figuren 1 und 3 etwas versetzt gezeichnet. - An dem Ring 1 ist weiterhin eine Sperrklinke 8 gelagert, die an dem Drehkranz 8 angreift und dessen Drehung nur in Richtung des Pfeils 9 erlaubt.

Zur Drehung des Drehkranzes 1 ist an diesem ein im wesentlichen umgekehrt U-förmiges, manuelles Führungsgestänge 10 angebracht, welches um die Biegestellen B,B oben seitlich aus der Zeichnungsebene abgekröpft ist.

In dem Drehkranz 2 ist schwenkbar ein Schwenkarm 11 gelagert, der an seinem hierzu entfernten Abschnitt 12 ein Distanzrohr 13 trägt. Das Distanzrohr ist vertikal in dem Abschnitt 12 des Schwenkarms 11 verschiebbar und kann durch eine Arretierschraube 14 in seiner Höhenlage arretiert werden.

In dem Schwenkrohr ist drehbar ein Schneideblatt 15 gelagert, welches durch einen hydraulischen Antriebsmotor 16 am oberen Ende des Distanzrohrs 2 in Rotation versetzt werden kann, und zwar je nach Einstellung eines hydraulischen Steuergeräts 17 in eine von zwei möglichen Drehrichtungen, siehe Doppelpfeil 18. Das Schneideblatt 15, der hydraulische Antriebsmotor 16 und das Distanzrohr 13 sind in den Figuren 4 und 5 zur besseren Anschaulichkeit getrennt herausgezeichnet. Mit der Gewindestange 19 ist die Schwenkstellung des Schwenkarmes 11 in weiten Grenzen verstellbar, und damit die Exzentrizität des Distanzrohrs 13 und des in ihm gelagerten Schneideblatts 15 bzgl. des Drehkranzes 2 und somit bzgl. des Schachtrahmens 7, wenn der Drehkranz 2mittels des Rings 1 der Halterung auf dem Schachtrahmen 7 aufgesetzt ist.

In den Figuren 6 und 7 ist die schwenkbare Lagerung des Schwenkhebels 11 um eine Schwenkachse 19 dargestellt, die in dem Drehkranz 2 angeordnet ist. Zur Schwenkeinstellung dient eine Gewindestange 19, deren eines Ende 20 ebenfalls in dem Drehkranz 2 gelagert ist, während ein von dem Ende 20 entfernter Abschnitt 21 in ein schwenkbares Gewindeteil 22 eingreift, welches an dem Abschnitt 12 des Schwenkarms gelagert ist. - Aus den Figuren 6 und 7 ist weiterhin die Arretierschraube 14 zur Arretierung der vertikalen Höhen- bzw. Tiefeneinstellung des Distanzrohrs 13 deutlich ersichtlich.

Beim Aufsetzen der Abtrennvorrichtung, und zwar dessen Ring 1 der Halterung auf dem Schachtrahmen 7 ist das Distanzrohr 13 und damit das Schneideblatt 15 zunächst zentriert wie in den Figuren 1 dargestellt. Der aufgesetzte Ring 1 wird mit den Fixierelementen 3 bis 6 in zentrierter Ausrichtung befestigt.

Anschließend wird die Baugruppe gebildet mit dem Distanzrohr 13, dem Schneideblatt 15 und dem hydraulischen Antriebsmotor 16 bei gelöster Arretierschraube 14 gesenkt, was durch einen Doppelpfeil 23 angedeutet ist, und zwar, bis sich das Schneideblatt 15 in der gewünschten Schnitthöhe befindet, siehe Figur 3.

Anschließend wird der Schwenkarm 11 durch Betätigung der Gewindestange 19 verschwenkt, siehe Doppelpfeil 24, bis das Schneideblatt 15 in der gewünschten Schnitthöhe an die nicht bezeichnete Innenwand des Rahmens 7 gedrückt wird. Gleichzeitig oder anschließend ist das Schneideblatt 15 durch den Antriebsmotor 16 je nach Stellung des hydraulischen Steuergeräts in eine der beiden Drehrichtungen des Doppelpfeils 18 in Rotation versetzt. Damit schneidet sich das Schneideblatt in den Schachtkonus bzw. das Mauerwerk ein, wobei der horizontale Schnitt durch Drehen des Zahnkranzes 2 mittels des Führungsgestänges 10 über den gesamten Umfang der Innenwand verläuft. Die Umläufe werden mit zunehmender Schnittiefe wiederholt, bis der horizontale Schnitt zumindest die nicht bezeichnete Außenkante des Schachtrahmens bzw. Schachtkonus oder Mauerwerks erreicht hat. Die Umlaufrichtung kann jeweils wegen der nicht bezeichneten Hydraulikzuführungen abwechselnd geändert werden. Für eine der beiden Umlaufrichtungen kann die Sperrklinke 8 außer Funktion gesetzt werden. Je nach Umlaufrichtung kann auch die Rotationsrichtung gemäß Doppelpfeil 8 des Schneideblatts 15 für einen optimalen Schneidevorgang durch das hydraulische Steuergerät 17 umgesteuert werden.

Danach wird der Antriebsmotor 16 abgestellt und durch Betätigung der Gewindestange 19 das Schneideblatt in die Mitte des Schachtes zurückgestellt. Nach Lösen der Fixierelemente 3 bis 6 kann anschließend die Abtrennvorrichtung, beispielsweise mittels eines Ladekrans, von dem Schacht abgehoben und von diesem entfernt werden.

Zum Auswechseln des abgetrennten Schachtrahmens ist jetzt noch außen um diesen von oben konzentrisch zur Höhe des horizontalen Schnitts eine bevorzugt konzentrische Bohrung vorzunehmen. Der solcher Art freigelegte abgetrennte Schachtrahmen kann dann mit einer Hebeeinrichtung als Ganzes aus dem Schacht herausgehoben werden.

### Bezugszahlenliste

- B, B: Biegestellen
- 1: Ring einer Halterung
- 2: Drehkranz
- 3: Fixierelement
- 4: Fixierelement
- 5: Fixierelement
- 6: Fixierelement
- 7: Schachtrahmen
- 8: Sperrklinke
- 9: Pfeil
- 10: Führungsgestänge
- 11: Schwenkarm
- 12: Abschnitt
- 13: Distanzrohr
- 14: Arretierschraube
- 15: Schneideblatt
- 16: hydraulischer Antriebsmotor
- 17: hydraulisches Steuergerät
- 18: Doppelpfeil
- 19: Gewindestange
- 20: Ende der Gewindestange
- 21: Abschnitt
- 22: schwenkbares Gewindeteil
- 23: Doppelpfeil
- 24: Doppelpfeil

## Patentansprüche

1. Verfahren zum Abtrennen eines in eine Straßendecke eingebauten Schachtrahmens (7),
**dadurch gekennzeichnet,**
**daß** der Schachtrahmen (7) durch ein in dem Schachtrahmen (7) exzentrisch umlaufendes, rotierendes Schneideblatt (15) von innen aus horizontal abgeschnitten wird.

2. Verfahren nach Anspruch 1,
**dadurch gekennzeichnet,**
**daß** der horizontale Schnitt in mehreren aufeinanderfolgenden Umläufen des Schneideblatts (15) zunehmender Schnittiefe bis zu der Außenseite des Schachtrahmens (7) erfolgt.

3. Vorrichtung zum Abtrennen eines eingebauten Schachtrahmens 7,
**dadurch gekennzeichnet,**
**daß** ein in Rotation antreibbares Schneideblatt (15) auf einem Drehkranz (2) horizontal exzentrisch zu dem Drehkranz (2) einstellbar sowie vertikal einstellbar gelagert ist und daß der Drehkranz (2) auf einer Halterung mit Fixierelementen, die zur Fixierung der Halterung in dem Schachtrahmen (7) geeignet sind, drehbar ist.

4. Vorrichtung nach Anspruch 3,
**dadurch gekennzeichnet,**
**daß** das Schneideblatt (15) in einem vertikalen Distanzrohr (13) drehbar gelagert ist, daß ein Schwenkarm (11) mit einem ersten Abschnitt (12) und einem von diesem entfernten zweiten Abschnitt vorgesehen ist, daß das Distanzrohr (13) an dem ersten Abschnitt (12) des Schwenkarms vertikal einstellbar ist und daß der zweite Abschnitt des Schwenkarms (11) an dem Drehkranz (2) zur Einstellung der Exzentrizität des Schneideblatts (15) schwenkbar gelagert ist.

5. Vorrichtung nach Anspruch 4,
**dadurch gekennzeichnet,**
**daß** an dem ersten Abschnitt (12) des Schwenkarmes (11) eine Gewindestange (19) angreift, deren Ende auf dem Drehkranz (2) gelagert ist.

6. Vorrichtung nach einem der Ansprüche 3 bis 5,
**dadurch gekennzeichnet,**
**daß** an dem Drehkranz (2) ein manuelles Führungsgestänge (10) angebracht ist.

7. Vorrichtung nach Anspruch 6,
**dadurch gekennzeichnet,**
**daß** der Drehkranz (2) mittels einer Sperrklinke (8), die an der Halterung gelagert ist, in einer Drehrichtung sperrbar ist.

8. Vorrichtung nach Anspruch 6 oder 7,
**dadurch gekennzeichnet,**
**daß** die Halterung einen Ring (1) umfaßt, der mit Fixierschrauben (3 bis 6) in dem Schachtrahmen (7) fixierbar ist und auf dem der Drehkranz (2) konzentrisch drehbar gelagert ist.

9. Vorrichtung nach einem der vorangehenden Ansprüche,
**dadurch gekennzeichnet,**
**daß** das Schneideblatt (15) durch einen hydraulischen Antriebsmotor (16) rotierbar ist.

10. Vorrichtung nach Anspruch 9,
**dadurch gekennzeichnet,**
**daß** die Rotationsrichtung des Schneideblatts (15) umschaltbar ist.

## Claims

1. Method for detaching a manhole frame (7) embedded in a road surface,
**characterised in that** the manhole frame (7) is cut by a rotating cutting blade (15) performing horizontal eccentric runs within the manhole frame (7) from the inside out.

2. Method in accordance with Claim 1,
**characterised in that** the horizontal cut is made during several successive circumferential runs of the cutting blade (15) of increasing cutting depth, up to the outside of the manhole frame (7).

3. Device for detaching an embedded manhole frame (7),
**characterised in that** a driven, rotating cutting blade (15) is mounted on a turntable (2), horizontally adjustable eccentric to the turntable (2) and also vertically adjustable, and **in that** the turntable (2) can turn on a mounting support with fastening elements that are suitable for locking the mounting support in place in the manhole frame (7).

4. Device in accordance with Claim 3,
**characterised in that** the cutting blade (15) is mounted so that it can turn in a vertically oriented spacer tube (13), a pivoting arm (11) is provided with a first section (12) and a second section that is spaced from the first section, the spacer tube (13) is vertically adjustable on the first section (12) of the pivoting arm and the second section of the pivoting arm (11) is pivotally mounted on the turntable (2) for adjusting the eccentricity of the cutting blade (15).

5. Device in accordance with Claim 4,
**characterised in that** a threaded rod (19) is connected to the first section (12) of the pivoting arm (11), with the end of this rod being mounted on the turntable (2).

6. Device in accordance with Claims 3 to 5,
**characterised in that** there is a manually operated guide rod assembly (10) attached to the turntable (2).

7. Device in accordance with Claim 6,
**characterised in that** the turntable (2) can be blocked to prevent it from turning in one rotational direction by means of a detent pawl (8) mounted on the mounting support.

8. Device in accordance with Claim 6 or Claim 7,
**characterised in that** the mounting support comprises a ring (1) which can be secured to the inside of the manhole frame (7) by means of fixing screws (3 to 6), and on which the turntable is fixed so as to rotate concentrically.

9. Device in accordance with one of the above claims,
**characterised in that** the cutting blade (15) can be rotated by means of a hydraulic drive motor (16).

10. Device in accordance with Claim 9
**characterised in that** the rotational direction of the cutting blade (15) can be reversed.

## Revendications

1. Procédé destiné à séparer une bouche d'égout (7) intégrée à un revêtement routier, **caractérisé en ce que** la bouche d'égout (7) est découpée à l'horizontale depuis l'intérieur par une lame de coupe (15) rotative tournant de façon excentrique dans la bouche d'égout (7).

2. Procédé selon la revendication 1, **caractérisé en ce que** la découpe horizontale s'effectue en plusieurs tours successifs de la lame de coupe (15) d'une profondeur de coupe croissante jusqu'à atteindre l'extérieur de la bouche d'égout (7).

3. Dispositif destiné à séparer une bouche d'égout (7) intégrée, **caractérisé en ce qu'**une lame de coupe (15) fonctionnant en rotation est disposée sur une couronne rotative (2) pour pouvoir être réglée de façon horizontale ou verticale sur un axe excentrique par rapport à la couronne rotative (2) et **en ce que** la couronne rotative (2) puisse tourner sur un support avec des éléments de fixation, lesquels sont adaptés à la fixation du support dans la bouche d'égout (7).

4. Dispositif selon la revendication 3, **caractérisé en ce que** la lame de coupe (15) est positionnée de façon à pouvoir tourner dans un tube d'écartement vertical (13), qu'un bras articulé (11) est doté d'une première section (12) et d'une seconde section éloignée de la première, que le tube d'écartement (13) peut être réglé à la verticale sur la première section (12) du bras articulé et que la seconde section du bras articulé (11) est positionné au niveau de la couronne rotative (2) de façon à pouvoir s'orienter afin de régler l'excentricité de la lame de coupe (15).

5. Dispositif selon la revendication 4, **caractérisé en ce qu'**est saisie, au niveau de la première section (12) du bras articulé (11), une tige filetée (19) dont l'extrémité est logée sur la couronne rotative (2).

6. Dispositif selon une des revendications 3 à 5, **caractérisé en ce que** des tiges de guidage manuel (10) sont montées sur la couronne rotative (2).

7. Dispositif selon la revendication 6, **caractérisé en ce que** la couronne rotative (2) peut être bloquée dans un sens de rotation au moyen d'un cliquet (8), lequel est positionné au niveau du support.

8. Dispositif selon la revendication 6 ou 7, **caractérisé en ce que** le support comprend une bague (1) qui peut être fixée à l'aide des vis de fixation (3 à 6) dans la bouche d'égout (7) et sur laquelle est positionnée la couronne rotative (2) de façon à tourner de manière concentrique.

9. Dispositif selon l'une des revendications précédentes, **caractérisé en ce que** la lame de coupe (15) peut tourner au moyen d'un moteur hydraulique (16).

10. Dispositif selon la revendication 9, **caractérisé en ce que** le sens de rotation de la lame de coupe (15) peut être inversé.
